# EUROPÄISCHE PATENTSCHRIFT

(11) **EP 1 627 587 B1**
(45) Veröffentlichungstag und Bekanntmachung des Hinweises auf die Patenterteilung: **07.03.2007**
(21) Anmeldenummer: 05003630.0
(22) Anmeldetag: 21.02.2005
(51) Int. Cl.: A47G 33/12, E04H 12/22

(54) **Ständer zur Aufnahme von stabförmigen Gegenständen wie Chirstbaumstämme, Sonnenschirme und ähnliche**
Stand for supporting pole-shaped objects such as Christmastree trunks, parasols or the like
Support pour maintenir des objets en forme de bâton, tels que arbres de Noel, parasols ou semblable

(30) Priorität: 19.08.2004 IT BZ20040041
(43) Veröffentlichungstag der Anmeldung: 22.02.2006
(73) Patentinhaber: Thaler, Helmuth, 39031 Brunico BZ (IT)
(72) Erfinder: Thaler, Helmuth, 39031 Brunico BZ (IT)
(74) Vertreter: Faraggiana, Vittorio

(56) Entgegenhaltungen:
- US-A- 1 792 307
- US-A- 3 838 838
- US-A- 4 978 098

## Beschreibung

Die vorliegende Erfindung bezieht sich auf einen Ständer für stabförmige Gegenstände, wie Christbaumstämme, Sonnenschirme und ähnliche, gemäß dem Oberbegriff des Anspruchs 1.

Ständer für Christbäume sind in den verschiedensten Ausführungen bekannt, siehe z.B. US1792307A und US3838838A. Genau bestehen derartige Ständer aus einer Standbasis und aus einem senkrecht zu dieser befestigtem Rohr, in welchem der Christbaum mittels mehrerer, horizontal angeordneter Schrauben befestigt wird. Ständer dieser Art sind nur schwierig zu handhaben und gewährleisten nicht die Stabilität des aufgestellten Christbaumes.

Es sind überdies Ständer bekannt, bei denen der in den mit Stützen versehene Rohrabschnitt einzuführen ist, wobei mit einem keilförmigen Verstellkörper in der Art einer Überwurfmutter am Außenumfang des Rohrabschnittes aufgeschraubt wird und durch sein keilförmiges Stellprofil radial angeordnete Druckbacken in Richtung des Stammes verstellt werden, um das Aufspannen zwischen den Druckbacken zu bewirken. Dieses Spannsystem ist jedoch wenig geeignet für Baumstämme, die von einem kreisförmigen Querschnitt abweichen und somit die unregelmäßige Auflage der Backen eine nur unbefriedigende Befestigung gewährleistet. Auch in diesem Fall ist keine genügende Stabilität, vor allem bei großen Christbäumen, gegen ein Umkippen gegeben.

All diesen Ständern des Standes der Technik ist auch gemeinsam, dass sie sperrig sind und für verschiedene Abmessungen von Christbäumen oder Schirmen getrennte Ständer hergestellt werden müssen.

Die Aufgabe der Erfindung ist daher die oben angegebenen Nachteil von bekannten Ständern zu beseitigen und einen Ständer für stabförmige Gegenstände vorzuschlagen, der fähig ist, den stabförmigen Gegenstand stabil zu halten, geeignet ist, stabförmige Gegenstände auch unregelmäßigen Querschnittes aufzuspannen, aus Einzelteilen zusammengesetzt ist, die sich auf ein Minimum an Platzbedarf herabsetzen lassen, wenn der Ständer gelagert wird, und für die verschiedenen Abmessungen gut geeignet ist und dass eine einzige Ständerart auch für sehr unterschiedliche Abmessungen von stabförmigen Gegenständen geeignet ist.

Diese Aufgabe wird mit der Erfindung in einem Ständer für stabförmige Gegenstände vom kennzeichnenden Teil des Anspruchs 1 gelöst.

Durch Vorsehen einer Trägerbasis, die durch miteinander sich kreuzenden, verlängerbaren Armen gebildet wird, kann das Kippmoment des zu lagernden Gegenstandes beeinflusst werden. Zur Einstellung in der Vertikalen des zu lagernden, stabförmigen Gegenstandes, ist jedes verlängerbare Teil eines jeden Armes mit einem Fuß im Bereich seines Endes versehen, der höhenverstellbar ist. Von jedem Arm erstreckt sich nach oben derart ein Steigteil, dass alle Steigteile der verschiedenen Arme, in Draufsicht gesehen, sich auf einen Kreis befinden, um den stabförmigen Gegenstand zwischen sich zu umgreifen. Wird jedes Steigteil mit einer Backe versehen, die durch eine Schraube getragen und horizontal gerichtet ist, kann jede Gannasche in Richtung des stabförmigen Gegenstandes derart verstellt werden, dass dieses zwischen den verschiedenen Backen gespannt wird.

Ist überdies jede, eine Backe tragende Schraube in einem Gleitstein des Steigelementes eingeschraubt, kann jede Backe getrennt gegenüber den anderen Backen höhenverstellt werden, sodass die verschiedenen Backen den stabförmigen Gegenstand auf verschiedenen Höhen aufspannen kann.

In einer bevorzugten Ausführungsform ist die Basis aus vier über Kreuz gelegte und zueinander senkrechten Arme gebildet. Jeder Arm ist durch ein Hohlprofil gebildet, in dem jeweils ein Profil aufgenommen ist, das einen einstellbaren Fuß trägt. In einer Variante sind zwei gerade ineinander übergehende Arme einteilig und tragen in der Mitte ein Zentrierdorn des Christbaumes. Von diesen beiden Armen erstreckt sich senkrecht jeweils ein Sitz zur Aufnahme des dritten und des vierten Armes.

Jedes Steigteil ist bevorzugter Weise in einem Sitz aufgenommen, der vertikal von jeweiligem Arm vorspringt. Jedes Steigteil ist überdies durch eine vertikale Führung gebildet, in welcher der Gleitstein verstellt wird, der die Backen tragende Schraube drehbar aufnimmt.

Weitere Einzelheiten und Merkmale des Ständers für stabförmige Gegenstände, wie Christbäume, Sonnenschirme und ähnliche, gehen aus den Ansprüchen und aus der Beschreibung einer bevorzugten, in der beigefügten Zeichnung dargestellten Ausführungsform hervor. Es zeigen,
- Figur 1: schaubildlich den aufgestellten Ständer für stabförmige Gegenstände, wie Christbäume, Sonnenschirme, usw.,
- Figur 2: von oben einen geradlinigen Doppelarm,
- Figur 3 und 4: jeweils eine Seiten- und Stirnansicht des Doppelarmes aus Figur 2,
- Figur 5: von oben einen abnehmbaren Arm,
- Figur 6 und 7: jeweils eine Seiten- und Stirnansicht eines in Figur 5 gezeigten, abnehmbaren Armes,
- Figur 8, 9 und 10: jeweils von oben, von der Seite und stirnseitig ein teleskopisches Element eines jeden Armes,
- Figur 11 und 12: jeweils eine Seitenansicht und eine Ansicht von oben einer backentragenden Schraube.

Wie in Figur 1 gezeigt, ist mit der Bezugsziffer 1 in seiner Gesamtheit ein Ständer für stabförmige Gegenstände, wie Christbäume, Sonnenschirme, usw. angegeben. Der Ständer 1 ist durch eine Standbasis 2, beispielsweise auf einem Fußboden gebildet.

Die Standbasis 2 ist durch vier Arme 3, 4, 5 und 6 gebildet. Die Arme 3 und 5 bilden miteinander einen Doppelarm in einem einzigen Stück mit geradliniger Achse. Der Doppelarm 3 - 5, wie besser aus Figur 2 und 3 ersichtlich, ist in seiner Mitte mit einem Zentrierdorn 7 versehen, der eine horizontal feste Position eines auf ihm zentrierten, stabförmigen Gegenstandes hält.

Jeder Arm 3, 4, 5 und 6 ist jeweils mit einem Steigteil 8 versehen. Die Steigteile 8 der verschiedenen Arme sind, in Draufsicht gesehen, auf einem Kreis angeordnet. In jedem Steigteil 8 ist überdies jeweils ein horizontales Spannelement 9 aufgenommen.

Die Arme 3 und 5 sind durch ein erstes Profil 10 gebildet, von dem sich senkrecht von jeder Seite profilierte Sitze 11 erstrecken, die jeweils ein Profil 12 des Armes 4 bzw. 6 aufnehmen.

Bei jedem Profil 10 und 12 springt oben ein Sitz 13 vor, der formschlüssig das Profil des Steigteiles 8 aufnimmt.

Die Arme 3, 4, 5 und 6 nehmen überdies formschlüssig Teleskopelement 14 auf, die im Bereich ihrer Enden jeweils mit einem einstellbaren Fuß 15 versehen sind.

Wie aus Figur 1, 11 und 12 ersichtlich, ist jedes horizontale Spannelement 9 durch eine Griffschraube 16 gebildet, die in einem Gleitstein 17 eingeschraubt ist, der vertikal längs eines jeden Steigteiles 8 verstellbar aufgenommen ist. Jede Griffschraube trägt an seinem, in Richtung des aufzuspannenden, stabförmigen Gegenstandes zu richtenden Ende eine Spannbacke 18.

## Patentansprüche

1. Ständer zur Aufnahme von stabförmigen Gegenständen verschiedener Abmessungen und Zusammensetzungen, bestehend aus einer Basis, einem von der Basis nach oben vorstehenden Zentrierdorn und aus mehreren Tragelementen, die mit gegenüber dem Zentrierdorn gleichen Abständen angeordnet sind, **dadurch gekennzeichnet, dass** die Basis (2) durch mindestens drei miteinander sich kreuzenden teleskopisch verlängerbaren Armen gebildet ist, die an ihren Enden jeweils einen höhenverstellbaren Fuß tragen und dass die Tragelemente aus Steigteilen bestehen, die sich von jedem Arm nach oben erstrecken, in denen in vertikaler Richtung jeweils ein horizontales Spannelement (9) aufgenommen ist, das horizontal in Richtung des stabförmigen Gegenstandes verstellbar ist.

2. Ständer nach Anspruch 1, **dadurch gekennzeichnet, dass** die Basis durch vier Arme (3, 4, 5 und 6) gebildet ist, wobei zueinander geradlinig angeordnete Arme (3 und 5) miteinander einen einstückigen Doppelarm mit gradliniger Achse bilden und in ihrer Mitte mit einem Zentrierdorn (10) versehen sind, der eine horizontal feste Stellung eines auf ihm zentrierten stabförmigen Gegenstandes hält.

3. Ständer nach Anspruch 1, **dadurch gekennzeichnet, dass** jeder Arm (3, 4, 5 und 6) mit jeweils einem Steigteil (8) versehen ist, wobei die Steigteile (8) der verschiedene Arme, in Draufsicht gesehen, auf einem Kreis angeordnet sind.

4. Ständer nach Anspruch 1, **dadurch gekennzeichnet, dass** die Arme (3 und 5) durch ein erstes Profil (10) gebildet werden, von dem sich senkrecht von jeder Seite profilierte Sitze (11) erstrecken, die jeweils ein Profil (12) der anderen Arme (4 bzw. 6) aufnehmen.

5. Ständer nach den vorstehenden Ansprüchen, **dadurch gekennzeichnet, dass** von jedem Profil (10 bzw. 12) oben ein Sitz (13) vorsteht, der formschlüssig ein Profil des Steigteils (8) aufnimmt.

6. Ständer nach den vorstehenden Ansprüchen, **dadurch gekennzeichnet, dass** jedes horizontale Spannelement (9) aus einer Griffschraube (16) gebildet ist, die in einem Gleitstein (17) eingeschraubt ist, der vertikal längs eines jeden Steigteiles (8) aufgenommen ist, wobei jede Griffschraube von ihren, in Richtung des aufzuspannenden stabförmigen Gegenstandes zu richtenden Ende eine Spannbacke (8) trägt.

## Claims

1. A stand for supporting pole-shaped objects of different sizes and forms, consisting of a base, a centring peg projecting from the base at the upper part thereof and several supporting elements that are such disposed as to be spaced apart by the same distance with respect to the centring peg, **characterised in that** the base (2) is formed with at least three telescopically extendible arms crossing each other and respectively carrying one foot adjustable in height, and **in that** the supporting elements are made up of posts extending upwardly from each arm, and in each of which a horizontal clamping element (9) is received slidably in a vertical direction, said clamping elements being horizontally movable towards the pole-shaped object.

2. A stand as claimed in claim 1, **characterised in that** the base is formed with four arms (3, 4, 5 and 6), the arms (3 and 5) being disposed in rectilinear relationship with each other so as to form a double arm of a single piece having a rectilinear axis and centrally provided with the centring peg (7) adapted to maintain a pole-shaped object centred thereon in a horizontally fixed position.

3. A stand as claimed in claim 1, **characterised in that** each arm (3, 4, 5 and 6) is respectively equipped with a post (8), the posts (8) of the different arms, seen in projection in plan view, being disposed on a circle.

4. A stand as claimed in claim 1, **characterised in that** the arms (3 and 5) are formed with a first section bar (10) from which shaped seats (11) extend at right angles on each side, which seats (11) are adapted to respectively receive one section bar (12) of the other arms (4 and respectively 6).

5. A stand as claimed in the preceding claims, **characterised in that** a seat (13) projects upwardly from each section bar (10 and 12), which seat (13) is adapted to receive a section bar of the post (8) by geometric coupling.

6. A stand as claimed in the preceding claims, **characterised in that** each horizontal clamping element (9) consists of a cheese-headed screw (16) to be screwed down into a runner (17) slidably received vertically along each post (8), each cheese-headed screw carrying a clamping jaw (18) at its end, to be turned towards the pole-shaped object to be fastened.

## Revendications

1. Support pour maintenir des objets en forme de bâton de dimensions et formes différentes, se composant d'une base, d'une cheville de centrage faisant saillie de la base à sa partie supérieure et de plusieurs éléments de support qui sont disposés à des distances égales par rapport à la cheville de centrage, **caractérisé en ce que** la base (2) est formée d'au moins trois bras qui peuvent être allongés d'une façon télescopique et qui se croisent réciproquement, lesquels portent respectivement à leur extrémité un pied réglable en hauteur, et **en ce que** les éléments de support comportent des montants s'étendant de chaque bras vers le haut, et dans chacun desquels est reçu de manière coulissante en direction verticale un élément de serrage horizontal (9), ces éléments de serrage pouvant être déplacés horizontalement en direction vers l'objet en forme de bâton.

2. Support selon la revendication 1, **caractérisé en ce que** la base est formée de quatre bras (3, 4, 5 et 6), les bras (3 et 5) étant disposés d'une façon rectiligne pour former un double bras d'une seule pièce ayant un axe rectiligne et étant muni, au centre, de la cheville de centrage (7) destinée à maintenir un objet en forme de bâton centré sur celle-ci, en position horizontalement fixe.

3. Support selon la revendication 1, **caractérisé en ce que** chaque bras (3, 4, 5 et 6) est muni respectivement d'un montant (8), les montants (8) des différents bras, vus selon une projection en plan, étant disposés sur un cercle.

4. Support selon la revendication 1, **caractérisé en ce que** les bras (3 et 5) se composent d'un profilé (10) duquel s'étendent perpendiculairement sur chaque côté, des sièges conformés (11) destinés à recevoir respectivement un profilé (12) des autres bras (4 et respectivement 6).

5. Support selon les revendications précédentes, **caractérisé en ce qu'**un siège (13) destiné à recevoir par accouplement géométrique un profilé du montant (8), fait saillie de chaque profilé (10 et 12) s'étendant vers le haut.

6. Support selon les revendications précédentes, **caractérisé en ce que** chaque élément de serrage horizontal (9) se compose d'une vis à tête cylindrique (16) à visser dans un frotteur (17) reçu verticalement de manière coulissante le long de chaque montant (8), chaque vis à tête cylindrique portant à son extrémité une mâchoire (18) de serrage, à diriger vers l'objet en forme de bâton qui doit être fixé.
